# EUROPÄISCHE PATENTSCHRIFT

(11) **EP 0 380 827 B1**
(45) Veröffentlichungstag und Bekanntmachung des Hinweises auf die Patenterteilung: **06.07.1994**
(21) Anmeldenummer: 89250125.5
(22) Anmeldetag: 21.12.1989
(51) Int. Cl.: B22D 23/00, C23C 4/12

(54) **Einrichtung zur horizontalen Sprühkompaktierung**
Device for horizontal spray compacting
Installation de compacter pour pulvériser horizontalement

(30) Priorität: 03.02.1989 DE 3903597; 23.02.1989 DE 3905873
(43) Veröffentlichungstag der Anmeldung: 08.08.1990
(73) Patentinhaber: MANNESMANN Aktiengesellschaft, 40027 Düsseldorf (DE)
(72) Erfinder: Reichelt, Wolfgang, Prof., Dr,-Ing., D-4130 Moers 2 (DE); Voss-Spilker, Peter, Dr.-Ing., D-4152 Kempen (DE); Urlau, Ulrich, Dr.-Ing., D-4130 Moers 2 (DE); Keutgen, Fraz, Ing. grad., D-5534 Lissendorf (DE); Willems, Erich, Ing. grad., D-5531 Oberstadtfeld (DE)
(74) Vertreter: Meissner, Peter E., Dipl.-Ing.

(56) Entgegenhaltungen:
- EP-A- 0 188 994
- EP-A- 0 198 607
- EP-A- 0 225 732
- DE-C- 810 223

## Beschreibung

Die Erfindung betrifft eine Einrichtung zur horizontalen Sprühkompaktierung von rotationssymmetrischen Produkten gemäß dem Oberbegriff des Anspruchs 1.

Einrichtungen zum Sprühkompaktieren sind bekannt, und zwar bspw. aus der EP-A-02 25 732 ist eine horizontale Sprühanlage zu entnehmen, wobei das Gut von radial in bezug auf dieses bewegbaren bzw. anstellbaren Lagern gehalten ist. Abweichend davon ist es auch bekannt, und zwar aus der EP-A-01 88 994 formbildende Wände vorzusehen, die in einem Käfig gelagert sind, der seinerseits in einem Gehäuse drehbar und längsbeweglich angeordnet ist. Bei dieser Anordnung entfallen besondere Abstützungen für den durch Sprühkompaktieren hergestellten Block.

Der Erfindung liegt die Aufgabe zugrunde, die eingangs genannte Einrichtung so auszubilden, daß damit rotationssymmetrische Produkte insbesondere Rundknüppel herstellbar sind, wobei sowohl eine definierte Lage während des Sprühvorganges beibehalten werden soll, als auch eine zuverlässige Längs- und Drehbewegung möglich sein soll.

Gelöst wird diese Aufgabe erfindungsgemäß mit den Merkmalen im Kennzeichen des Anspruchs 1.

Vorzugsweise Ausbildungen ergeben sich aus den Unteransprüchen.

Der besondere Vorteil der erfindungsgemäßen Lösung ist darin zu sehen, daß eine sehr kompakte Einrichtung sowohl zur Erzeugung der notwendigen Drehbewegung für den Anfahrkopf bzw. das schon entstandene Produkt geschaffen wurde, wie auch durch diese Anordnung selbst, ohne daß es zusätzlicher Einrichtungen bedurfte, die Längsbewegung des Anfahrkopfes oder des erzeugten Produktes möglich ist. Ein weiterer Vorteil besteht darin, daß kontinuierlich rotationssymmetrische Produkte hergestellt werden können, die dann anschließend in beliebige Teillängen unterteilt werden. Die Erfindung soll nachfolgend anhand der Zeichnungen und am Beispiel der Herstellung eines Knüppels erläutert werden. Dabei zeigt:
- Figur 1: eine schematische Ansicht der Sprühkammer,
- Figur 2: die Anordnung der Halter bzw. Stützvorrichtung teilweise im Schnitt und
- Figur 3: eine Stirnansicht der Halter.

Die Einrichtung weist eine Sprühkammer 9 auf, die an der Sprühseite abgeschrägt ist zur Aufnahme der Sprühdüse 10, die etwa in einem Winkel von 35 Grad zur Horizontalen sprüht. Einzelheiten dieser Düsenanordnung bzw. der Metallzuführung sind hier nicht dargestellt. In der unteren Hälfte der Kammer ist eine Transporteinrichtung 7 vorgesehen, die über Hebel bzw. eine Hydraulik 8 an den Knüppel anfahrbar ist und die es ermöglicht, den fertigen Knüppel 5 aus der Sprühkammer abzuführen.
Um während des Sprühvorganges den Anfahrkopf bzw. den schon entstandenen Knüppel definiert zu halten, dabei aber auch zu drehen und in Längsbewegung von der Düsenanordnung 10 zu entfernen, sind Halter 1 vorgesehen sowie eine oder mehrere Stützvorrichtungen 6. Diese Halter 1 sind an koaxial Zahnkränzen 3 angeordnet, die den Anfahrkopf bzw. Knüppel umgeben, und zwar sind sie dort schwenkbar angeordnet, so daß eine Anstellung radial an den Anfahrkopf bzw. Knüppel 5 durch Zylinder möglich ist. Diese sind in der Figur 3 angedeutet. Die Zahnkränze 3 können mit den daran angeordneten Haltern 1 um den Anfahrkopf bzw. Knüppel 5 rotieren, und hierzu sind gemeinsame Ritzel 2 vorgesehen. Im Abstand hintereinander sind zwei derartige Halter vorgesehen, wie sich dies aus Figur 2 ergibt. Beide sind identisch aufgebaut. Zusätzlich sind an den Zahnkränzen bzw. Haltern noch Servozylinder 4 angeordnet, die sich an der Sprühkammer einseitig abstützen und mit deren Hilfe können die jeweiligen Halter vor- bzw. zurückbewegt, also in Längsrichtung in Richtung auf die Sprühdüse 10 bzw. von dieser weg bewegt werden. Die Halter selbst können dabei ähnlich ausgebildet sein, so daß auch damit ein radiales Anstellen an den Knüppel 5 möglich ist.

Bei Beginn des Sprühkompaktierens wird zunächst der Anfahrkopf von den Haltern 1 in einer definierten Lage zur Düse gehalten, so daß das Material zunächst auf diesen auftrifft und dann erfolgt eine kontinuierliche Längsbewegung und Drehung dieses Anfahrkopfes von der Düsenanordnung weg, so daß allmählich, wie sich dies aus der Figur 2 ergibt, ein Rundknüppel gebildet wird. Um nun einerseits die definierte Lage gegenüber der Düse beibehalten zu können, und andererseits die Rotation und Längsbewegung zu ermöglichen, treten die Halter 1 abwechselnd in Aktion, d.h. jeweils eine Halteranordnung mit den im Umfang versetzt angeordneten einzelnen Halter hält den Strang und wird durch den Servoyzlinder 4 in Längsrichtung bewegt, wobei gleichzeitig eine Rotation durch die Ritzel-Zahnradanordnung 2/3 erfolgt. Die andere Halteranordnung wird inzwischen die vordere Ausgangsposition zurückgefahren, so daß sie dann, wenn sich die andere Halteanordnung in ihrer hinteren Position befindet, den weiteren Auszug des Rundknüppels mit der Drehung durchführen kann, während die andere Haltevorrichtung in die vordere Position zurückbewegt wird. Die Stützvorrichtung 6 wird lediglich an den Rundknüppel angeklemmt, um ihn halten, weist aber keinen eigenen Antrieb auf, d.h. die Bewegung der Stützvorrichtung in Längsrichtung erfolgt durch den Knüppel, und dies gilt auch für die Drehbewegung. Für die Rückbewegung der Stützvorrichtung kann ein Seilzug 11 im oberen Teil der Sprühkammer vorgesehen sein.

## Patentansprüche

1. Einrichtung zur horizontalen Sprühkompaktierung von rotationssymmetrischen Produkten (5) bestehend aus einer Sprühkammer (9), an der die Düse (10) für den Zerstäubungsstrahl angeordnet ist, aus an den Anfahrkopf bzw. das erzeugte Produkt (5) radial anstellbare eine Längsbewegung ermöglichende und diesen/dieses abstützende Halter (1) sowie aus einer Einrichtung (2, 3) zum gleichzeitigen Drehen des Anfahrkopfes bzw. Produktes (5) um dessen Längsachse,
dadurch gekennzeichnet,
daß im axialen Abstand hintereinander und um den Umfang des Anfahrkopfes bzw. des erzeugten Produktes (5) verteilt mehrere Halter (1) vorgesehen sind, die in Richtung auf den Anfahrkopf bzw. das Produkt schwenkbar und an koaxialen Zahnkränzen (3) angeordnet sind, die von einem gemeinsamen Ritzel (2) antreibbar sind, und daß an die Zahnkränze (3) Servozylinder (4) angreifen, die die Zahnkränze (3) und damit die jeweils daran angeordneten Halter (1) abwechselnd parallel zur Längsachse des Anfahrkopfes bzw. Produktes (5) verschieben, wobei bei der Vorbewegung der Anfahrkopf bzw. das Produkt eingeklemmt ist und bei der Rückbewegung die Halter (1) vom Anfahrkopf bzw. erzeugten Produkt gelöst sind.

2. Einrichtung nach Anspruch 1,
dadurch gekennzeichnet,
daß im axialen Abstand hinter den Haltern (1) mindestens eine Stützvorrichtung (6) für das erzeugte Produkt vorgesehen ist, die ebenfalls an diesen anstellbare Halter aufweist.

3. Einrichtung nach den Ansprüchen 1 und 2,
dadurch gekennzeichnet,
daß in der Sprühkammer (9) unterhalb der Halter (1) und der Stützvorrichtung (6) eine an das erzeugte Produkt (5) anfahrbare Transporteinrichtung (7) zum Abführen dieses aus der Sprühkammer (9) vorgesehen ist.

## Claims

1. Device for the horizontal spray compacting of rotationally symmetrical products (5), consisting of a spray chamber (9), at which the nozzle (10) for the atomisation jet is arranged, of holders (1), which can be placed radially against the dummy bar head or product (5) which is obtained, enable a longitudinal movement to be executed and support the dummy bar head or product, and of a device (2, 3) for simultaneously rotating the dummy bar head or product (5) about its longitudinal axis, characterised in that a plurality of holders (1) are distributed about the circumference of the dummy bar head or product (5) which is obtained at an axial spacing one behind the other and arranged on coaxial toothed wheels (3) such that they can be pivoted in the direction of the dummy bar head or product, which wheels can be driven by a common pinion (2), and that slave cylinders (4) act on the toothed wheels (3) and move the toothed wheels (3) and thus the holders (1) arranged thereon in turn parallel to the longitudinal axis of the dummy bar head or product (5), the dummy bar head or product being gripped during the advance movement and the holders (1) being disengaged from the dummy bar head or product which is obtained during the return movement.

2. Device according to claim 1, characterised in that at least one support device (6) for the product which is obtained is provided at an axial spacing behind the holders (1) and also comprises holders which can be placed against this product.

3. Device according to claims 1 and 2, characterised in that a conveying device (7), which can be moved up to the product (5) which is obtained, is provided in the spray chamber (9) below the holders (1) and the support device (6) to remove this product from the spray chamber (9).

## Revendications

1. Dispositif pour le compactage horizontal à pulvérisation de produits (5) à symétrie de révolution, constitué d'une chambre de pulvérisation (9), sur laquelle est agencée la buse (10) pour le jet de pulvérisation, d'un élément de maintien (1) pouvant être réglé radialement à la tête d'entrée ou au produit créé (5), permettant un mouvement longitudinal et supportant celle-ci ou celui-ci, ainsi que d'un dispositif (2, 3) pour la rotation simultanée de la tête d'entrée ou du produit (5) autour de son axe longitudinal,
caractérisé en ce que plusieurs éléments de maintien (1) répartis l'un derrière l'autre à la distance axiale et autour de la périphérie de la tête d'entrée ou du produit créé (5) sont prévus, éléments de maintien qui sont agencés de façon pivotante en direction de la tête d'entrée ou du produit et sur des couronnes dentées coaxiales (3) pouvant être entraînées par un pignon commun (2), et en ce que sur les couronnes dentées (3) agissent des servo-cylindres (4) qui déplacent alternativement les couronnes dentées (3) et ainsi les éléments de maintien (1) qui y sont à chaque fois agencés parallèlement à l'axe longitudinal de la tête d'entrée ou du produit (5), lors du mouvement avant la tête d'entrée ou le produit étant serré et lors du mouvement retour les éléments de maintien (1) étant ôtés de la tête d'entrée ou du produit créé.

2. Dispositif selon la revendication 1,
caractérisé en ce qu'à la distance axiale derrière les éléments de maintien (1), est prévu au moins un dispositif d'appui (6) pour le produit créé, dispositif d'appui qui comporte également un élément de maintien réglable par rapport à celui-ci.

3. Dispositif selon les revendications 1 et 2,
caractérisé en ce qu'un dispositif de transport (7) pouvant être amené vers le produit créé (5) est prévu dans la chambre de pulvérisation (9), au-dessous des éléments de maintien (1) et du dispositif d'appui (6), pour évacuer ce produit hors de la chambre de pulvérisation (9).
